# FASCICULE DE BREVET EUROPEEN

(11) **EP 0 608 186 B1**
(45) Date de publication et mention de la délivrance du brevet: **05.06.1996**
(21) Numéro de dépôt: 94420012.0
(22) Date de dépôt: 12.01.1994
(51) Int. Cl.: A63C 5/12

(54) **Procédé de fabrication d'un ski à noyau injecté et à renfort interne ajouré, et ski obtenu par ce procédé**
Ski und Verfahren zur Herstellung eines Skis mit gespritztem Kern und gelochter innerer Verstärkungseinlage
Ski and process of manufacturing a ski with injected core and through-hole internal reinforcement

(30) Priorité: 19.01.1993 FR 9300685
(43) Date de publication de la demande: 27.07.1994
(73) Titulaire: SKIS ROSSIGNOL S.A., F-38509 Voiron Cédex (FR)
(72) Inventeur: Jodelet, François, F-38000 Voiron (FR)
(74) Mandataire: Wind, Jacques

(56) Documents cités:
- EP-A- 0 448 862
- FR-A- 2 553 669
- FR-A- 2 643 564

## Description

La présente invention se rapporte à un procédé de fabrication d'un ski à noyau injecté, par exemple à noyau en mousse de polyuréthanne injectée, un tissu ajouré étant noyé, en guise de renfort interne, dans ce noyau injecté. Elle se rapporte aussi à un ski à noyau injecté, et à tissu de renfort interne ajouré, réalisé par ce procédé.

Les skis à noyau en mousse synthétique injectée bénéficient d'une relative simplicité de fabrication.

Pour posséder de bonnes qualités de résistance mécanique et de comportement sur neige, un ski doit être flexible longitudinalement pour épouser la forme du terrain, en particulier les creux et les bosses, tout en étant suffisamment nerveux pour revenir alors rapidement à sa forme initiale. Il doit en revanche être plutôt rigide en flexion latérale pour conserver toujours la forme de la ligne de carres qui permet de conduire correctement le ski en virage.

En prévoyant des organes de renfort à l'intérieur de la structure du ski, et en agissant sur la nature, la forme, et le positionnement de ces renforts, il est possible de modifier les caractéristiques de ce ski pour les adapter à l'utilisation prévue par le cahier des charges : utilisation en virages courts, en virages grands rayons, en ski de descente, etc...

Le document FR-A-2.611.517 décrit un ski dit à "structure en caisson" qui est muni de renforts constitués par des parois de résistance latérale qui suivent la forme extérieure du ski. Au niveau des chants du ski, l'angle d'inclinaison de ces parois de résistance latérale est alors variable le long du corps du ski. Cette variation d'inclinaison entraîne une variation de résistance qui est par suite tributaire de la forme extérieure du ski.

Le document FR-A-2.553.669 montre, dans un ski à noyau injecté, l'utilisation d'un organe de renfort qui est noyé dans la mousse injectée et qui est constitué en un tissu fibreux ajouré. Le positionnement de ce renfort dans le moule est aléatoire. Il est simplement posé sur une base et risque de se déplacer lors de l'injection des composants de la mousse de polyuréthanne, sous l'effet du flux et de l'expansion de cette dernière.

D'une manière générale, les organes de renfort qui peuvent être noyés dans les skis à noyau injecté sont, dans l'état actuel des connaissances, de différentes sortes :
. Ils peuvent être métalliques, et réalisés par exemple en acier ou en alliage d' aluminium. Ils sont alors réalisés sous forme de plaques, de joncs longitudinaux par exemple en forme de cordes à piano, ou de grilles.
. Ils peuvent être fibreux, et constitués par exemple de fibres de verre, de carbone, ou d'aramide. Ils sont alors réalisés sous forme de plaques, de joncs, de grilles prépolymérisées, de tissus pré-imprégnés de résine, ou encore de tissus secs.
Un des problèmes spécifiques rencontré dans cette technologie de fabrication de skis à noyau injecté "in situ" est le maintien en position, lors de l'opération d'injection, des éléments internes à la structure.

Très schématiquement, le procédé de fabrication classique consiste à déposer contre les parois du moule les composants qui constituent l'enveloppe du ski (la semelle, les carres, le dessus et les chants), puis à injecter la mousse expansible à l'intérieur de la cavité ainsi formée. On ne peut alors pas vraiment prétendre avoir réalisé un ski performant car il manque, à l'intérieur d'une telle structure, les éléments de mécanisation nécessaires pour répondre aux caractéristiques précitées de résistance et de comportement. Il est pour ceci nécessaire, comme indiqué précédemment, de loger dans ladite cavité des éléments de renfort en quantité suffisante et judicieusement positionnés.

La précision du positionnement de ce genre de renfort par rapport à la fibre neutre du ski (fibre sur laquelle ne s'exerce aucune déformation lors d'une sollicitation du ski en flexion) est très importante, car une légère différence de la distance d qui sépare le renfort de cette fibre neutre a une grande incidence sur la rigidité en flexion simple du ski.

En effet, si l'on néglige en première approximation la rigidité des faces latérales à la flexion locale, la rigidité D à la flexion d'un ski s'exprime par la formule :${\text{D = ½.Ef.b.e.d}}^{\text{2}}$ ou :
. Ef est le module de Young du renfort
. b est la largeur du renfort
. d est la distance du renfort à la fibre neutre du ski
. e est l'épaisseur du renfort
On constate finalement que cette rigidité D est une fonction du carré de la distance d qui sépare le renfort de la fibre neutre du ski.

Sur une même paire de skis, il est important que les deux skis aient des caractéristiques de flexion identiques. En outre, ces caractéristiques de flexion doivent être les mêmes pour tous les skis d'un même type. Il en résulte finalement que le positionnement des renforts internes doit être précis pour obtenir le résultat souhaité ainsi qu'une bonne reproductibilité de ce résultat.

La technologie d'injection étant ce qu'elle est, il est en conséquence nécessaire de trouver des artifices pour maintenir, lors de l'injection, le ou les renforts internes précités dans une position précise, en dépit de la poussée due à l' expansion de la mousse de polyuréthanne nécessaire au remplissage homogène de la cavité précitée.

C'est pourquoi il a été prévu de noyer dans le noyau en polyuréthanne (ou autre matière synthétique injectable) un tube aplati et ajouré qui est conformé à partir d'un grillage en résine polymérisée d'assez grande rigidité. Ce tube ajouré s'étend alors sur pratiquement toute la longueur du ski, grossièrement entre le talon et la naissance de la spatule. Ce tube est simplement posé dans le moule avant fermeture du couvercle. Son grillage constitutif étant à mailles larges, il n'offre pas d'obstacle au passage du polyuréthanne et ne subit pas de déformation substantielle au cours de l'opération d'injection.

Ce tube de renfort ne s'avère cependant pas suffisant pour conférer au ski les qualités optimales de rigidité en flexion et en torsion qui sont généralement souhaitées.

L'invention vise à remédier à tous ces inconvénients. Elle se rapporte à cet effet à un procédé de fabrication d'un ski à noyau en matière synthétique injectée, ce ski comportant un renfort interne qui est noyé dans la matière synthétique et qui est constitué d'un tissu de fibre de verre ou autre matériau fibreux, ce tissu étant largement ajouré et étant en outre muni d'une armature métallique malléable en fils métalliques espacés qui est apte à permettre une pré-déformation aisée et rémanente de ce tissu afin de lui conférer à l'avance une forme voulue, ce procédé consistant à :
- préparer un ensemble composé de plusieurs éléments superposés et préassemblés dont, successivement du haut en bas :
   . la partie supérieure du ski au moins composée de la plaque constitutive de l'élément éventuellement décoré de protection du ski,
   . ledit tissu de renfort préformé en tuile et préassemblé par adhésivité à distance de cette partie supérieure grâce à l'interposition de cordons ou pastilles d'un produit pâteux et collant, tel qu'un adhésif "hot melt" ;
- poser dans la partie inférieure du moule les éléments inférieurs du ski : typiquement les carres, la semelle, la ou les éventuelles plaques de renfort inférieures, etc... ;
- courber, en forme de gouttière renversée, l'ensemble supérieur pour l'encastrer dans cette partie inférieure du moule ;
- refermer alors le moule à l'aide de son couvercle à section en U renversé, injecter la matière synthétique, et procéder enfin aux opérations habituelles de refroidissement, d'ouverture du moule, d'extraction, d'ébavurage et de ponçage du ski, etc...

Selon une variante de ce procédé, on pose dans la partie inférieure du moule, et en même temps que lesdits éléments inférieurs du ski, un autre organe de renfort constitué par un tube ajouré et conformé à partir d'un grillage.

L'invention se rapporte aussi à un ski à noyau en matière synthétique injectée, ce ski comportant un renfort interne qui est noyé dans la matière synthétique et qui est constitué d'un tissu de fibre de verre ou autre matériau fibreux, ce tissu étant largement ajouré et étant en outre muni d'une armature métallique malléable en fils métalliques espacés qui est apte à permettre une pré-déformation aisée et rémanente de ce tissu afin de lui conférer à l'avance une forme voulue, le renfort interne étant positionné à distance de la face interne de la partie supérieure du ski qui est constituée par au moins la coque supérieure que constitue l'élément extérieur de décor du ski, et le renfort interne étant séparé de cette même partie supérieure du ski par une plaque de renfort supérieure destinée à favoriser le vissage des fixations et des entretoises qui sont constituées par des cordons ou pastilles d'un produit pâteux et collant, tel qu'un adhésif "hot melt", ces entretoises étant elles aussi noyées dans la matière synthétique.

Préférentiellement, ce renfort en tissu armé a une forme générale de courte gouttière renversée, il a une longueur limitée à quelques dizaines de centimètres, et, étant situé au niveau de la zone de patin, englobe longitudinalement cette zone de patin pour s'étendre de part et d'autre de celle-ci. Si par exemple cette zone de patin s'étend sur environ 500 millimètres selon l'axe longitudinal du ski, le tissu armé est placé sous la plaque de renfort supérieure destinée à favoriser le vissage des fixations, et sa longueur est d'environ 600 à 1200 millimètres de telle sorte qu'il dépasse, dans le sens longitudinal, de part et d'autre de cette zone de patin, c'est-à-dire en fait de cette plaque de renfort supérieure.

Avantageusement en outre ce tissu sec armé est choisi d'une largeur suffisante pour que ses deux bords latéraux viennent prendre appui, directement ou indirectement, sur les deux carres latérales respectives du ski. Il vient ainsi constituer, pour les carres, un élément de soutien qui s'oppose à leur enfoncement.

L'invention sera bien comprise, et ses avantages et caractéristiques ressortiront mieux, lors de la description suivante d'un exemple non limitatif de réalisation, en référence au dessin schématique annexé dans lequel :
- Figure 1 est une vue latérale de ce ski, permettant de situer la zone où est placé le renfort en tissu ajouré ;
- Figure 2 est une coupe transversale de ce ski, selon II-II de Figure 1 ;
- Figure 3 est une vue en plan d'un morceau du tissu armé ;
- Figure 4 est une vue éclatée des éléments constitutifs de ce ski, avant préassemblage partiel et mise en place dans le moule d'injection de matière synthétique ;
- Figure 5 montre ces mêmes éléments partiellement pré-assemblés et placés dans le moule, avant fermeture du couvercle ;
- Figure 6 montre ces mêmes éléments dans le moule, après fermeture du couvercle mais avant injection de la matière synthétique ;
- Figure 7 montre la position finale adoptée par tous ces éléments après injection de cette matière synthétique ;
- Figure 8 illustre une autre découpe possible pour la plaque de tissu sec, cette découpe permettant la réalisation d'une variante de réalisation de ce ski ;
- Figures 9 à 11 sont des vues semblables à Figure 2 et illustrant quelques autres variantes de réalisation de ce ski ; et
- Figures 12 et 13 sont des vues en coupe, semblables à Figures 9 à 11, mais réalisées sur les deux skis d'une même paire selon deux autres variantes de réalisation.

En se reportant aux Figures 1 et 2, il s'agit d'un ski 1 à noyau 2 en mousse de polyuréthanne injectée. Un tel ski est plus épais et moins large au niveau de la zone de patin p, là ou sont posées les fixations, qu'à ses extrémités.

Un ski de ce type est, par exemple, composé d'une semelle de glissement 3, de carres latérales métalliques 4,5, d'un noyau 2 en polyuréthanne ou autre matière, et d'une coque extérieure 6, qui est formée d'au moins d'une couche de matière thermoplastique et qui porte le motif décoratif du ski.

Dans la zone de patin p, collée sous l'élément de décor 6, est prévue une lame de renfort supérieure 7, en matière rigide telle qu'un composite de fibre de verre et de résine-époxy prépolymérisée, qui est destinée à permettre un vissage solide et aisé des fixations.

Une lame de renfort inférieure 8 repose pratiquement sur les deux carres latérales 4,5. Cette lame 8 est par exemple en alliage d'aluminium.

La tenue de ce ski est, de manière connue en soi, déjà améliorée par le fait qu'un long tube aplati et ajouré 9, assez rigide, est noyé dans la mousse de polyuréthanne 2. Ce tube 9 est par exemple fabriqué à partir d'un grillage en résine polymérisée d'assez grande rigidité. Il s'étend pratiquement sur toute la longueur du ski 1, du talon 10 à la naissance 11 de la spatule 12.

Afin d'améliorer en particulier la résistance de ce ski en flexion latérale ainsi qu'en torsion, un autre élément de renfort 13 est noyé dans le polyuréthanne 2, au niveau de la zone de patin p. Plus précisement, ce renfort supplémentaire 13 englobe longitudinalement cette zone de patin p et est de longueur légèrement supérieure à celle-ci, de sorte qu'il la dépasse de part et d'autre dans le sens longitudinal. Sa longueur L est par exemple de l'ordre de 600 à 1200 millimètres pour une zone de patin p de 500 millimètres de long.

D'une manière générale, la longueur L de ce renfort supplémentaire 13 est de l'ordre de quelques dizaines de centimètres. Sa forme est celle d'une courte gouttière renversée.

Bien que ce ne soit pas absolument obligatoire, ce renfort 13 est choisi d'une largeur suffisante pour que ses deux bords latéraux 14 et 15 puissent venir prendre appui sur les deux carres latérales respectives 4 et 5 du ski 1. De la sorte, ce renfort 13 sert non seulement à améliorer la tenue en flexion latérale et en torsion du ski, mais il sert en outre de solide armature venant maintenir les carres 4 et 5 en s'opposant à leur enfoncement.

Ce renfort 13 est en tissu sec armé, ce tissu étant actuellement couramment utilisé pour la création de coques étanches, par exemple pour la construction des piscines ainsi que des bateaux de plaisance. Ce tissu sec armé, qui est donc disponible dans le commerce, est représenté à plat sur la Figure 3.

Il s'agit d'un tissu sec assez ajouré, en fibres de verre dans le cas général, qui est très fortement pourvu en fils de chaîne (longitudinaux) 16 et très faiblement pourvu en fils de trame (transversaux) 17. En outre, et c'est un point essentiel, ce tissu sec est armé en fils de trame métalliques 18, assez largement espacés l'un de l'autre. Cette armature métallique 18 permet de conférer à ce tissu une courbure rémanente, en section transversale. Dans une forme plus élaborée de ce tissu, il est toujours en fils de fibre de verre, mais il comporte des fils plus nobles tel que des fils d'aramide ou des fils de carbone.

Le caractère ajouré du tissu permet le passage de la mousse de polyuréthanne afin de noyer le renfort 13 dans la structure du ski 1, et donc de conférer à la fibre de ce tissu toutes ses qualités mécaniques.

Ce renfort 13 est maintenu à distance de la surface inférieure de la coque 6, et plus précisément au niveau de la zone de patin p de la plaque 7, grâce à l'interposition préalable d'entretoises 19,20 qui sont constituées par des cordons longitudinaux en un produit pâteux et collant, tel que de l'adhésif "hot melt".

De plus l'armature métallique 18 de ce tissu permet de préformer ce tissu 13 en forme de gouttière.

Sur la Figure 4 sont représentés, de manière très partielle, au niveau de la zone de patin, tous les éléments constitutifs du ski avant leur mise en place dans le moule.

On reconnaît sur cette figure, et successivement du haut en bas : l'élément de décor 6 qui est auparavant décoré à plat, la lame supérieure de renfort 7 qui est destinée à favoriser le vissage des fixations, le tissu sec armé 13, le tube plat et ajouré 9, le renfort inférieur 8, les carres latérales 4 et 5, et la semelle de glissement 3.

En outre sont prévus, entre la lame de renfort 7 et le tissu sec 13, et de façon à maintenir dans le moule ce tissu sec à distance verticale de cette lame 7, deux cordons 19 et 20 d'une pâte collante et auto-adhésive, de type "hot melt".

En se reportant à la Figure 5, la lame 7 est d'abord collée à sa place sous la plaque de décor 6, puis le tissu 13 est conformé en gouttière renversée et est positionné, par interposition des cordons collants 19 et 20, sous la lame 7 et à distance verticale de celle-ci. La semelle 3, les carres 4,5, le renfort 8 et le tube 9, ayant alors été posés comme d' habitude dans le moule 21, le complexe formé par la plaque 6, la lame 7, les cordons 19,20, et le tissu sec 13 est alors encastré comme représenté dans ce mouie 21, où il adopte une forme assez éloignée de sa forme définitive.

Le couvercle 22 du moule est alors mis en place comme représenté en Figure 6. A ce stade, les divers éléments, comprimés par ce couvercle 22, prennent là encore une forme approximative, comme représenté sur cette Figure 6.

La mousse de polyuréthanne 2 est alors injectée, passant au travers des éléments ajourés 9 et 13, plaquant la coque contre les parois du moule 21,22, repositionnant correctement les divers éléments internes du ski pour leur conférer leur forme définitive, tel que représenté en Figure 7.

Après durcissement puis refroidissement du polyuréthanne, le couvercle 22 est retiré, et le ski peut être sorti du moule et être soumis aux opérations de finition : ébavurage, ponçage, etc...

Comme il va de soi, l'invention n'est pas limitée à l'exemple de réalisation qui vient d'être décrit.

C'est ainsi que, dans cet exemple, le tissu 13 est à l'origine découpé selon une forme rectangulaire. Il pourrait en être autrement, et, selon Figure 8, cette forme de découpe pourrait être celle d'un parallèlogramme non-rectangulaire : le ski 1 présenterait alors une asymétrie droite-gauche, ce qui peut être avantageux dans certains cas. A noter bien entendu que cette dissymétrie droite-gauche pourrait être conférée au ski en donnant à ce tissu 13 une asymétrie par rapport à l'axe longitudinal médian 33 du ski qui serait due à une toute autre forme que celle d'un parallèlogramme non-rectangulaire.

Selon Figure 9, ce ski pourrait ne pas comporter le renfort tubulaire grillagé 9 précité, mais uniquement le renfort 13 qui pourrait alors éventuellement être un peu plus long.

Selon Figure 10, ce même renfort 13 pourrait être conformé pour avoir un ou des plis latéraux 23,24 aptes à renforcer considérablement sa solidité au niveau des faces latérales du ski, ce qui a pour effet de renforcer considérablement la structure en flexion latérale. Ces plis 23,24 sont positionnés sensiblement au niveau de la fibre neutre du ski.

Ce même effet de renfort accentué en flexion latérale pourrait aussi être obtenu, selon Figure 11, en conformant le tissu pour créer latéralement un ou des retours 25,26 qui au moins doubleraient en épaisseur chacune des faces latérales de la gouttière 13.

Dans un esprit d'économie de coût de fabrication, et compte-tenu du fait que, pour une paire de skis, ce sont essentiellement les carres intérieures qui sont sollicitées en utilisation des skis, il est possible de prévoir, pour le renfort 13 en tissu ajouré et armé, un positionnement asymétrique adoptant une conformation en L couché, selon Figure 12, ce tissu ne comportant alors, pour chaque ski d'une même paire 27,28, qu'une seule face latérale, respectivement 131 et 132, prévue uniquement du côté de la carre intérieure, respectivement 41 et 51.

De même façon, ces deux renforts 13 peuvent, pour les deux skis 27,28 d'une même paire, posséder, selon Figure 13, chacun un seul retour, respectivement 261 et 251, chacun de ces retours étant identique aux retours 25 et 26 selon Figure 11 et le renfort 13 pouvant par ailleurs conserver une forme de gouttière renversée d'allure asymétrique car plus épaisse sur une de ses faces latérales. D'une façon plus générale, le renfort 13 peut être conformé ou positionné de façon à présenter plus de matière du côté des carres intérieures de chaque ski d'une même paire.

## Revendications

1. Procédé de fabrication d'un ski (1) à noyau (2) en matière synthétique injectée, ce ski comportant un renfort interne (13) qui est noyé dans la matière synthétique et qui est constitué d'un tissu (16,17) de fibre de verre ou autre matériau fibreux, ce tissu étant largement ajouré et étant en outre muni d'une armature métallique malléable (18) en fils métalliques espacés qui est apte à permettre une pré-déformation aisée et rémanente de ce tissu afin de lui conférer à l'avance une forme voulue, ce procédé consistant à :
- préparer un ensemble composé de plusieurs éléments superposés et préassemblés dont, successivement du haut en bas :
. la partie supérieure (6,7) du ski au moins composée de la plaque (6) constitutive de l'élément éventuellement décoré de protection du ski, et
. ledit tissu de renfort (13) préformé en tuile et préassemblé par adhésivité à distance de cette partie supérieure (6,7) grâce à l'interposition de cordons (19,20) ou pastilles d'un produit pâteux et collant, tel qu'un adhésif "hot melt" ;
- poser dans la partie inférieure (21) du moule les éléments inférieurs du ski : typiquement les carres (4,5), la semelle (3), la ou les éventuelles plaques de renfort inférieures (8), etc... ;
- courber, en forme de gouttière renversée, l'ensemble supérieur (6,7,13) pour l'encastrer dans cette partie inférieure (21) du moule ;
- refermer alors le moule à l'aide de son couvercle (22) à section en U renversé, injecter la matière synthétique (2), et procéder enfin aux opérations habituelles de refroidissement, d'ouverture du moule, d'extraction, d'ébavurage et de ponçage du ski, etc...

2. Procédé selon la revendication 1, caractérisé en ce que l'on pose dans la partie inférieure (21) du moule, au dessus des éléments inférieurs (4,5,3,8) du ski, un autre organe de renfort constitué par un tube ajouré (9) et conformé à partir d'un grillage.

3. Ski à noyau (2) en matière synthétique injectée, obtenu par le procédé selon la revendication 1 ou 2, ce ski comportant un renfort interne (13) qui est noyé dans la matière synthétique et qui est constitué d'un tissu de fibre de verre (16,17) ou autre matériau fibreux, ce tissu étant largement ajouré et étant en outre muni d'une armature métallique malléable en fils métalliques (18) espacés qui est apte à permettre une prédéformation aisée et rémanente de ce tissu (16,17) afin de lui conférer à l'avance une forme voulue, où :
. le renfort interne (13) est positionné à distance de la partie supérieure (6,7) du ski qui est constituée par au moins la coque supérieure (6),
. et où le même renfort interne (13) est séparé de cette même partie supérieure (6,7) du ski par des entretoises qui sont constituées par des cordons (19,20) ou pastilles d'un produit pâteux et collant, tel qu'un adhésif "hot melt", ces entretoises (19,20) étant elles aussi noyées dans la matière synthétique (2).

4. Ski selon la revendication 3, caractérisé en ce que ce renfort (13) a une forme de courte gouttière renversée.

5. Ski selon la revendication 3 ou la revendication 4, caractérisé en ce que ce renfort (13) est situé au niveau de la zone de patin (p).

6. Ski selon l'une des revendications 3 à 5, caractérisé en ce que ce renfort (13) a une longueur limitée à quelques dizaines de centimètres.

7. Ski selon l'une des revendications 3 à 6, caractérisé en ce que ce renfort (13) en tissu armé englobe longitudinalement la zone de patin (p) pour s'étendre légèrement de part et d'autre de celle-ci.

8. Ski selon la revendication 7, caractérisé en ce que, cette zone de patin (p) ayant une longueur de l'ordre de 500 millimètres et ce tissu étant placé sous la plaque de renfort supérieure (7), destinée a favoriser le vissage des fixations et à distance verticale de cette dernière, la longueur de ce renfort (13) en tissu armé est de l'ordre de 600 à 1200 millimètres.

9. Ski selon l'une des revendications 3 à 8, caractérisé en ce que ce renfort en tissu armé (13) est choisi d'une largeur suffisante pour que ses deux bords latéraux (14,15) viennent prendre appui, directement ou indirectement, sur les deux carres latérales respectives (4,5) du ski.

10. Ski selon l'une des revendications 3 à 9, caractérisé en ce que ce renfort en tissu armé (13) a une forme (Figures 8 et 13) qui est asymétrique par rapport à l'axe longitudinal médian (33) du ski.

11. Ski selon l'une des revendications 3 à 10, caractérisé en ce que ce tissu de renfort (13) est positionné (Figure 12) de manière asymétrique par rapport à l'axe longitudinal médian du ski.

12. Ski selon l'une des revendications 3 à 11, caractérisé en ce que ce renfort (13) est conformé pour avoir un ou plusieurs plis latéraux (24).

13. Ski selon la revendication 12, caractérisé en ce que ce ou ces plis latéraux (24) sont positionnés sensiblement au niveau de la fibre neutre du ski (1).

14. Ski selon l'une des revendications 3 à 13, caractérisé en ce que ce renfort (13) est conformé pour créer latéralement un ou des retours (25,26) au moins doublant en épaisseur l'une et/ou l'autre des faces latérales de ce renfort (13).

15. Ski selon l'une des revendications 10 à 14, caractérisé en ce que ce renfort (13) est conformé ou positionné de façon à présenter plus de matière du côté des carres intérieures (41,51) de chaque ski (27,28) d'une même paire.

16. Ski selon l'une des revendications 3 à 15, caractérisé en ce qu'il comporte en outre un autre renfort (9) qui est lui aussi noyé dans la matière synthétique (2), qui est constitué par un tube grillagé, et qui est positionné sous ledit renfort (13) en tissu armé.

## Claims

1. Process for manufacturing a ski (1) incorporating a core (2) of injected synthetic material, this ski comprising an internal reinforcement (13) which is embedded in the synthetic material and which is constituted by a fabric (16, 17) of glass fiber or other fibrous material, this fabric being widely perforated and further being provided with a malleable metallic reinforcement (18) of spaced apart metallic wires which is adapted to allow easy and remanent pre-deformation of this fabric in order to give it a desired shape in advance, this process consisting in:
- preparing an assembly composed of a plurality of superposed, pre-assembled elements, viz., successively, from top to bottom:
. the upper part (6, 7) of the ski at least composed of the plate (6) constituting the possibly decorated protective element of the ski, and
. said reinforcing fabric (13) pre-shaped in the form of a tile and pre-assembled by adhesive force at a distance from this upper part (6, 7) thanks to the interposition of beads (19, 20) or pellets of a pasty and sticky product, such as a hot melt adhesive;
- placing in the lower part (21) of the mould the lower elements of the ski: typically, the edges (4, 5), the sole (3), the possible lower reinforcing plate or plates (8), etc...;
- curving the upper assembly (6, 7, 13) in the form of an upturned gutter in order to fit it in this lower part (21) of the mould;
- then closing the mould with the aid of its cover (22) of upturned U-section, injecting the synthetic material (2) and finally proceeding with the conventional operations of cooling, opening the mould, extraction, trimming, sanding the ski, etc...

2. Process according to Claim 1, characterized in that there is placed in the lower part (21) of the mould, above the lower elements (4, 5, 3, 8) of the ski, another reinforcing member constituted by a perforated tube (9) and shaped from a netting.

3. Ski incorporating a core (2) of injected synthetic material, obtained by the process according to Claim 1 or 2, this ski comprising an internal reinforcement (13) which is embedded in the synthetic material and which is constituted by a fabric of glass fiber (16, 17) or other fibrous material, this fabric being widely perforated and further being provided with a malleable metallic reinforcement of spaced apart metallic wires (18) which is adapted to allow easy and remanent pre-deformation of this fabric (16, 17) in order to give it a desired shape in advance, where:
. the internal reinforcement (13) is positioned at a distance from the upper part (6, 7) of the ski which is constituted by at least the upper shell (6),
. and where the same internal reinforcement (13) is separated from this same upper part (6, 7) of the ski by distance pieces which are constituted by beads (19, 20) or pellets of a pasty and sticky product, such as a hot melt adhesive, these distance pieces (19, 20) likewise being embedded in the synthetic material (2).

4. Ski according to Claim 3, characterized in that this reinforcement (13) has the form of a short upturned gutter.

5. Ski according to Claim 3 or Claim 4, characterized in that this reinforcement (13) is located at the level of the shoe zone (p).

6. Ski according to one of Claims 3 to 5, characterized in that this reinforcement (13) has a length limited to some tens of centimeters.

7. Ski according to one of Claims 3 to 6, characterized in that this reinforcement (13) of reinforced fabric embraces the shoe zone (p) longitudinally and extends slightly on either side thereof.

8. Ski according to Claim 7, characterized in that, this shoe zone (p) having a length of the order of 500 millimeters and this fabric being placed beneath the upper reinforcing plate (7), intended to promote screwing of the bindings and at a vertical distance therefrom, the length of this reinforcement (13) of reinforced fabric is of the order of 600 to 1200 millimeters.

9. Ski according to one of Claims 3 to 8, characterized in that this reinforcement of reinforced fabric (13) is chosen to be of a sufficient width for its two lateral edges (14, 15) to abut, directly or indirectly, on the two respective lateral edges (4, 5) of the ski.

10. Ski according to one of Claims 3 to 9, characterized in that this reinforcement of reinforced fabric (13) has a shape (Figures 8 and 13) which is asymmetrical with respect to the median longitudinal axis (33) of the ski.

11. Ski according to one of Claims 3 to 10, characterized in that this reinforcing fabric (13) is positioned (Figure 12) in asymmetrical manner with respect to the median longitudinal axis of the ski.

12. Ski according to one of Claims 3 to 11, characterized in that this reinforcement (13) is shaped to present one or more lateral folds (24).

13. Ski according to Claim 12, characterized in that this or these lateral folds (24) are positioned substantially at the level of the neutral axis of the ski (1).

14. Ski according to one of Claims 3 to 13, characterized in that this reinforcement (13) is shaped to create, laterally, one or more returns (25, 26) at least doubling in thickness one and/or the other of the lateral faces of this reinforcement (13).

15. Ski according to one of Claims 10 to 14, characterized in that this reinforcement (13) is shaped or positioned so as to present more material towards the inner edges (41, 51) of each ski (27, 28) of the same pair.

16. Ski according to one of Claims 3 to 15, characterized in that it further comprises another reinforcement (9) which is likewise embedded in the synthetic material (2), which is constituted by a netted tube and which is positioned beneath said reinforcement (13) of reinforced fabric.

## Patentansprüche

1. Verfahren zur Herstellung eines Skis (1) mit Kern (2) aus eingespritztem synthetischen Material, wobei der Ski eine innere Verstärkung (13) aufweist, die in dem synthetischen Material eingebettet ist und aus einem Gewebe (16, 17) aus Glasfaser oder einem anderen Fasermaterial besteht, wobei das Gewebe stark durchbrochen ist und außerdem eine verformbare metallische Bewehrung (18) aus beabstandeten metallischen Drähten hat, die eine einfache und bleibende Vorverformung dieses Gewebes ermöglicht, um ihm vorab eine gewünschte Form zu verleihen, wobei das Verfahren die folgenden Schritte aufweist:
- Vorbereiten einer Anordnung aus mehreren übereinanderliegenden und zuvor zusammengebauten Elementen, darunter u.a., aufeinanderfolgend von oben nach unten:
. der obere Teil (6, 7) des Skis, der zumindest aus der Platte (6) besteht, die das ggf. verzierte Schutzelement des Skis bildet, und
. das dachziegelartige vorverformte Verstärkungsgewebe (13), das, von diesem oberen Teil (6, 7) beabstandet, durch Kleben vormontiert wird, und zwar Einschieben von Raupen oder Tabletten (19, 20) aus einem pastenartigen und klebenden Produkt, wie einem "hot melt"-Klebstoff;
- Einlegen der unteren Elemente des Skis in den unteren Teil (21) der Gießform: üblicherweise die Kanten (4, 5), die Sohle (3), die eine oder mehreren unteren Verstärkungsplatten (8), etc...;
- Krümmen der oberen Anordnung (6, 7, 13) in die Form einer umgekehrten Dachrinne, um sie in den unteren Teil (21) der Gießform einzuspannen; und
- Verschließen der Gießform mit Hilfe ihres Deckels (22) mit umgekehrt U-förmigem Querschnitt, Einspritzen des synthetischen Materials (2) und schließlich Durchführen der üblichen Schritte zum Abkühlen, Öffnen der Gießform, Herausnehmen, Entgraten und Polieren des Skis, etc...

2. Verfahren nach Anspruch 1, dadurch gekennzeichnet, daß man in den unteren Teil (21) der Gießform oberhalb der unteren Elemente (4, 5, 3, 8) des Skis ein weiteres Verstärkungselement einlegt, das aus einem durchbrochenen Rohr (9) besteht und aus einem Gitter geformt ist.

3. Ski mit einem Kern (2) aus eingespritztem synthetischen Material, hergestellt gemäß dem Verfahren nach Anspruch 1 oder 2, wobei der Ski eine innere Verstärkung (13) aufweist, die in dem synthetischen Material eingebettet ist und aus einem Gewebe (16, 17) aus Glasfaser oder einem anderen Fasermaterial besteht, wobei das Gewebe stark durchbrochen ist und außerdem eine verformbare metallische Bewehrung (18) aus beabstandeten metallischen Drähten hat, die eine einfache und bleibende Vorverformung dieses Gewebes ermöglicht, um ihm vorab eine gewünschte Form zu verleihen, wobei:
. die innere Verstärkung (13) beabstandet von dem oberen Teil (6, 7) des Skis angeordnet ist, der zumindest aus der oberen Schale (6) besteht,
. und wobei dieselbe innere Verstärkung (13) von demselben oberen Teil (6, 7) des Skis über Zwischenstücke getrennt ist, die aus Raupen oder Tabletten (19, 20) aus einem pastenartigen und klebenden Produkt, wie einem "hot melt"-Klebstoff bestehen, wobei auch diese Zwischenstücke in dem synthetischen Material (2) eingebettet sind.

4. Ski nach Anspruch 3, dadurch gekennzeichnet, daß die Verstärkung (13) die Form einer kurzen umgekehrten Dachrinne hat.

5. Ski nach Anspruch 3 oder 4, dadurch gekennzeichnet, daß die Verstärkung (13) im Schuhbereich (p) angeordnet ist.

6. Ski nach einem der Ansprüche 3 bis 5, dadurch gekennzeichnet, daß die Verstärkung (13) eine auf einige zehn Zentimeter begrenzte Länge hat.

7. Ski nach einem der Ansprüche 3 bis 6, dadurch gekennzeichnet, daß die Verstärkung (13) aus bewehrtem Gewebe den Schuhbereich (p) in Längsrichtung umgibt, so daß sie sich beiderseits etwas darüber hinaus erstreckt.

8. Ski nach Anspruch 7, dadurch gekennzeichnet, daß bei einer Länge des Schuhbereichs (p) von etwa 500 Millimetern und bei unter der oberen, zur Erleichterung des Anschraubens der Bindung dienenden Verstärkungsplatte (7) vertikal beabstandet von dieser angeordnetem Gewebe die Länge der Verstärkung (13) aus bewehrtem Gewebe etwa 600 bis 1200 Millimeter beträgt.

9. Ski nach einem der Ansprüche 3 bis 8, dadurch gekennzeichnet, daß die Verstärkung aus bewehrtem Gewebe (13) mit einer ausreichenden Breite gewählt wird, damit ihre beiden seitlichen Ränder (14, 15) auf den jeweiligen beiden seitlichen Kanten (4, 5) des Skis direkt oder indirekt aufliegen.

10. Ski nach einem der Ansprüche 3 bis 9, dadurch gekennzeichnet, daß die Verstärkung aus bewehrtem Gewebe (13) eine Form (Figur 8 und 13) hat, die bezüglich der Mittenlängsachse (33) des Skis asymmetrisch ist.

11. Ski nach einem der Ansprüche 3 bis 10, dadurch gekennzeichnet, daß das Verstärkungsgewebe (13) bezüglich der Mittenlängsachse des Skis asymmetrisch (Figur 12) positioniert ist.

12. Ski nach einem der Ansprüche 3 bis 11, dadurch gekennzeichnet, daß die Verstärkung (13) derart ausgebildet ist, daß sie einen oder mehrere seitliche Falze (24) hat.

13. Ski nach Anspruch 12, dadurch gekennzeichnet, daß der oder die seitlichen Falze (24) im wesentlichen auf der Höhe der neutralen Faser des Skis (1) angeordnet sind.

14. Ski nach einem der Ansprüche 3 bis 13, dadurch gekennzeichnet, daß die Verstärkung (13) so geformt ist, daß sie seitlich einen Umschlag oder Umschläge (25, 26) bildet, welcher bzw. welche die Dicke der einen und/oder der anderen der seitlichen Flächen der Verstärkung (13) zumindest verdoppelt bzw. verdoppeln.

15. Ski nach einem der Ansprüche 10 bis 14, dadurch gekennzeichnet, daß die Verstärkung (13) so geformt oder angeordnet ist, daß sie auf der Seite der Innenkanten (41, 51) jedes Skis (27, 28) eines selben Paares mehr Material aufweist.

16. Ski nach einem der Ansprüche 3 bis 15, dadurch gekennzeichnet, daß er außerdem eine weitere Verstärkung (9) aufweist, die in dem synthetischen Material (2) ebenfalls eingebettet ist, die aus einem Gitterrohr besteht und die unter der Verstärkung (13) aus bewehrtem Material angeordnet ist.
